# EUROPÄISCHE PATENTSCHRIFT

(11) **EP 0 917 160 B1**
(45) Veröffentlichungstag und Bekanntmachung des Hinweises auf die Patenterteilung: **28.04.2004**
(21) Anmeldenummer: 98121330.9
(22) Anmeldetag: 10.11.1998
(51) Int. Cl.: H01F 7/124

(54) **Lineareinrichtung**
Linear device
Dispositif linéaire

(30) Priorität: 11.11.1997 DE 19749628
(43) Veröffentlichungstag der Anmeldung: 19.05.1999
(73) Patentinhaber: Fa. Innotec Ges.m.b.H., 6858 Bildstein (AT)
(72) Erfinder: Partel, Georg, 6833 Weilen (AT); Partel, Michael, 6858 Bildstein (AT)
(74) Vertreter: Riebling, Peter, Dr.-Ing.

(56) Entgegenhaltungen:
- BE-A- 668 612
- DE-A- 1 801 766
- GB-A- 844 337
- US-A- 4 835 425

## Beschreibung

Die vorliegende Erfindung beschäftigt sich mit einem Linearmotor nach dem Oberbegriff des Anspruchs 1.

Im Bereich von Rotationsbewegungen sind derartige Motoren als Schrittmotoren in großem Umfang verbreitet. In vielen Fällen, in denen eine Bewegung in eine bestimmte Richtung mit relativ hoher Genauigkeit erforderlich ist, werden daher Schrittmotoren eingesetzt, deren Drehbewegung über verschiedene Elemente in eine translatorische Bewegung umgewandelt werden muß. Diese Vorrichtungen sind entsprechend teuer und bauen relativ groß.

Aus dem Stande der Technik ist die BE 668 612 A der Firma Westinghouse bekannt, bei der eine Lineareinheit beschrieben wird, die eine Förderung in eine Richtung ermöglicht, wofür zwei Transporteinheiten, eine elektrische Steuerung für das richtige Zusammenspiel dieser beiden Transporteinheiten und mehrere Lagerstellen innerhalb der Lineareinheit erforderlich sind. Diese Ausführung einer Lineareinheit ist relativ aufwendig aufgebaut und weist, bedingt durch die große Anzahl der einzelnen Bauteile, statistisch betrachtet eine große Zahl von Ausfallmöglichkeiten auf.

Aufgabe der vorliegenden Erfindung ist es daher, einen Linearmotor bereitzustellen, der eine bestimmte, vorgebbare translatorische Bewegung hochgenau und wiederholbar erzeugt, wobei die Anzahl der benötigten Bauteile möglichst gering gehalten wird und der Linearmotor optional die Möglichkeit einer Bewegungsumkehr für das zu fördernde Element aufweist.

Erfindungsgemäss wird diese Aufgabe durch die technische Lehre des Anspruchs 1 gelöst.

Wesentlich hierbei ist, daß in einem Gehäuse mit einer Spule ein Anker verschieblich angeordnet ist, wobei an dem Anker mindestens ein Klemmteil verschwenkbar angeordnet ist. Der Anker besteht hierbei aus einem magnetischen Material. Sobald nun die Spule in dem Gehäuse von Strom durchflossen wird, wird durch das erzeugte Magnetfeld das Klemmteil verschwenkt und im wesentlichen gleichzeitig der Anker bewegt. Bei dem Verschwenken des Klemmteils legt sich dieses an dem zu fördernden Element an und stellt eine Verbindung zwischen dem Anker und diesem Element her. Bei der Bewegung des Ankers wird das Element anschließend gefördert.

Das Klemmteil selbst ist bevorzugt als Hebel ausgebildet, der an einem Ende mindestens einen Zahn trägt. Es wird hierbei bevorzugt, mehrere Zähne anzuordnen, die bevorzugt unterschiedliche Größen aufweisen. Hierdurch wird eine automatische Anpassung an unterschiedliche Durchmesser erreicht. Die Ausgestaltung erfolgt hierbei bevorzugt so, daß bei Drähten kleinen Durchmessers ein Zahn zum Eingriff kommt, der weit von dem Schwenkpunkt des Klemmteils gegenüber dem Anker entfernt sitzt. Da das auf das Klemmteil wirkende Drehmoment stets gleich bleibt, ergibt sich eine relativ geringe Anpresskraft des Zahns an das zu fördernde Element.

Wird nun ein größeres Element verwendet, so kommt ein Zahn zum Eingriff, der näher an diesem Schwenkpunkt liegt. Da das Drehmoment konstant bleibt, ergibt sich automatisch eine größere Anpresskraft, die üblicherweise bei größer dimensionierten Elementen auch erforderlich ist.

Am gegenüberliegenden Ende ist das Klemmteil bevorzugt mit einem verbreiterten Kopf versehen. Dieser Kopf dient dazu, die durch das Magnetfeld der Spule erzeugte Kraft zu verstärken und hierdurch die Anpresskraft zu vergrößern.

Es ist selbstverständlich möglich, nicht nur eines, sondern mehrere derartige Klemmteile vorzusehen. Je nach den Anforderungen können diese Klemmteile im wesentlichen gleichmässig über den Umfang des Ankers verteilt oder nebeneinander angeordnet sein.

Es ist nicht zwingend erforderlich, das zu fördernde Element unbedingt durch das Gehäuse und den Anker hindurchzuführen.
In einer vorteilhaften Weiterbildung der Erfindung ist vorgesehen, mindestens eines der verwendeten Klemmteile über eine Verlängerung nach außen über das Gehäuse hinaus zu führen. Auf diese Weise wird ein Einfädeln des zu fördernden Elements in das Gehäuse und den Anker vermieden.

Das zu fördernde Element kann als Draht, als Stange oder anderes, im wesentlichen steifes Element ausgebildet sein. Allerdings ist es selbstverständlich ebenfalls möglich, den erfindungsgemässen Linearmotor auf ein umlaufendes Band, z.B. einen Zahnriemen, wirken zu lassen.

Bei der Verlängerung über das Gehäuse hinaus kann der Linearmotor darüber hinaus als Pumpe eingesetzt werden. Die Verlängerung wird zu diesem Zweck bevorzugt mit einer Rolle versehen und wirkt auf einen Schlauch, der gegenüber dem Gehäuse feststeht. Bei der Bewegung des Ankers und damit des Klemmteils wird nun die Verlängerung bzw. die Rolle auf den Schlauch gedrückt und komprimiert diesen. Anschließend erfolgt der Hub, bei dem entsprechend eine bestimmte Menge des in dem Schlauch enthaltenen Mediums verdrängt und damit gefördert wird. Nach dem Ende des Hubes wird das Klemmteil freigegeben, die Verlängerung hebt von dem Schlauch ab und wird wieder in die Ausgangsstellung gebracht.

In einer anderen Weiterbildung der Erfindung ist vorgesehen, das Klemmteil in Form eines oder mehrerer Hebel auszubilden, die über eine zusätzliche Scheibe beaufschlagt werden. Diese Scheibe ist am Anker in gewissem Umfang beweglich gelagert. Sobald der Stromschluß angelegt wird, wird die Scheibe verschoben, wirkt auf die Hebel und drückt diese gegen das zu fördernde Element. Im wesentlichen gleichzeitig hierzu erfolgt wiederum der Hub des Ankers.

In beiden Ausführungsformen ist vorgesehen, den Rückhub des Ankers über eine Rückstellfeder zu erreichen. Bei einer zweiten Ausführungsform ist zusätzlich eine Rückstellung der Scheibe über eine weitere Feder vorgesehen.

Um zu verhindern, daß das geförderte Element bei der Rückbewegung des Ankers unter dem Einfluß der Rückstellfeder ebenfalls zurückgezogen wird, wird es über ein geeignetes Rückhaltemittel fixiert. Hier kann ein mechanisches Relais verwendet werden.

Der erfindungsgemässe Linearmotor ist in einer Vielzahl von Anwendungsbereichen einsetzbar:
Drahtvorschub, Bandvorschub, Antrieb für Rolladen, Sonnenblenden, Lüftungsklappen, Kfz.-Bereich (Antrieb über Spiegel, Sitze, Schieber) als Antrieb für Transportbänder sowie als Pumpe, insbesondere auch für medizinische Anwendungen.
Auch eine Anwendung im Spielwarenbereich ist möglich. Diese Aufzählung ist nicht abschließend.

Der Linearmotor kann ein zu förderndes Element verwenden, das in bestimmten Abständen mit Vorsprüngen oder Einkerbungen versehen ist. Bevorzugt entspricht der Abstand zwischen diesen Vorsprüngen genau dem Hub des Ankers oder einem Bruchteil davon. Das Klemmteil greift somit zuverlässig stets in vorgegebenen Abständen in das zu fördernde Element ein und bewegt dieses dann weiter. Durch die Verwendung eines Klemmteils mit zwei Vorsprüngen - eines an jedem Hebelarm - oder die Verwendung eines zusätzlichen Klemmteils kann somit wie bei dem Unruh einer Uhr ein vorgegebener Hub auch hochpräzise eingehalten werden.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Alle in den Unterlagen, einschließlich der Zusammenfassung, offenbarten Angaben und Merkmale, insbesondere die in den Zeichnungen dargestellte räumliche Ausbildung werden als erfindungswesentlich beansprucht, soweit sie einzeln oder in Kombination gegenüber dem Stand der Technik neu sind.

Im folgenden wird die Erfindung anhand von mehrere Ausführungswege darstellenden Zeichnungen näher erläutert. Hierbei gehen aus den Zeichnungen und ihrer Beschreibung weitere erfindungswesentliche Merkmale und Vorteile der Erfindung hervor.

Dabei zeigt:
- Figur 3: eine dreidimensionale Schnittdarstellung des Linearmotors nach der Erfindung in einer ersten Ausführungsform,
- Figur 2:: einen Längsschnitt auf die Ausführungsform nach Figur 1 bei abgeschaltetem Stromfluß,
- Figur 3:: eine Ansicht gemäss Figur 2 bei eingeschaltetem Stromfluß,
- Figur 4:: eine Ansicht gemäss Figur 2 in einer zweiten Ausführungsform,
- Figur 5:: eine Ansicht gemäss Figur 2 in einer dritten Ausführungsform,
- Figur 6:: ein Schnitt längs der Linie VI-VI in Figur 5,
- Figur 7 :: eine Ansicht ähnlich Figur 6 in einer weiteren Ausführungsform,
- Figur 8:: eine Ansicht ähnlich Figur 6 in einer weiteren Ausführungsform,
- Figur 9:: eine Ansicht ähnlich Figur 6 in einer weiteren Ausführungsform,
- Figur 10:: eine Seitenansicht der Ausführungsform der Figur 9,
- Figur 11:: einen besonderen Anwendungsfall.
- Figur 12:: eine Ausführungsform zur Umkehr der Bewegungsrichtung.
- Figur 13:: eine weitere Ausführungsform nach Fig 12.

In Figur 1 ist ein Draht 1 dargestellt, der durch einen Anker 2 hindurchläuft. Am Anker 2 ist ein Klemmteil 3 über einen Bolzen 4 schwenkbar in den Pfeilrichtungen 9,10 gelagert. Der Anker selbst ist in einem Gehäuse 5 in Pfeilrichtungen 7,8 verschieblich. Die Verschiebung in Pfeilrichtung 7 erfolgt hierbei über ein Polteil 12 und eine Stromspule 13, während für eine Verschiebung in Pfeilrichtung 8 eine Feder 6 vorgesehen ist. Am anderen Ende des Gehäuses 5 ist ein weiteres Polteil 11 angebracht, das die Verschwenkung des Klemmteils 3 in Pfeilrichtung 10 bewirkt.

Die Betriebsweise des erfindungsgemässen Linearmotors ist in den Figuren 2 und 3 näher dargestellt. In Figur 2 ist die Spule 13 noch nicht unter Strom gesetzt. Entsprechend ist das Klemmteil 3 etwas verkippt, so daß der Draht 1 im wesentlichen frei in den Pfeilrichtungen 7,8 beweglich ist.

Sobald nun die Spule 13 mit Strom beaufschlagt wird, bildet sich ein magnetischer Fluß, der schematisch in Figur 3 dargestellt ist. Das Klemmteil 3 wird in Pfeilrichtung 9 verschwenkt und drückt auf den Draht 1. Gleichzeitig wird der Anker 2 in Pfeilrichtung 7 bewegt und nimmt hierdurch das Klemmteil und den Draht 1 mit. Die Feder 6 wird hierbei komprimiert.

Sobald der Strom abgeschaltet wird, geht das Magnetfeld auf Null zurück, und die Rückstellfeder 6 schiebt den Anker 2 wieder in seine Ausgangslage. Gleichzeitig verkippt das Klemmteil 3 wieder in seine in Figur 2 gezeigte Stellung und gibt hierdurch den Draht 1 frei.

Bevorzugt ist das Klemmteil an seiner dem Anker 2 abgewandten Seite mit einem Kopf 18 versehen. Dieser Kopf 18 dient einerseits dazu, die Wirkung des Magnetfeldes auf das Klemmteil 3 zu erhöhen, andererseits dazu, beim Abschalten des Magnetfeldes ein Verkippen des Klemmteils in die Ruhestellung zu erleichtern und zu beschleunigen.

In den Figuren 2 und 3 ist das Gehäuse 5 nicht dargestellt. Es ist ebenfalls nicht dargestellt, daß der Draht 1 über ein geeignetes Rückhaltemittel, z.B. ein mechanisches Relais, eine gelochte und aufgebogene Scheibe oder dergleichen festgeklemmt werden kann, um eine Bewegung in Pfeilrichtung 8 zu verhindern.

Selbstverständlich können eine oder mehrere Anschläge für den Anker 2 vorgesehen sein, um einen genau definierten Hub in Pfeilrichtung 7 zu erreichen.

In Figur 4 ist eine andere Ausführungsform dargestellt. Der Anker weist eine Verlängerung auf, die in einem Anschlag 14 ausläuft. Auf dieser Verlängerung ist eine Scheibe 15 verschieblich gelagert. Zwischen dem Anker 2 und der Scheibe 15 ist eine Rückstellfeder 31 vorgesehen, die die Scheibe 15 in Pfeilrichtung 8 gegen den Anschlag drückt.

Am Anker 2 sind eine oder mehrere Hebel 16 vorgesehen. Beim Anlegen des Stromschlußes wird nun die Scheibe 15 in Pfeilrichtung 7 gegen die Kraft der Feder 31 verschoben und wirkt auf das obere Ende des Hebels 16. Dieser wird entsprechend in Pfeilrichtung 10 verdreht und drückt auf den Draht 1. Gleichzeitig wird der Anker 2 in Pfeilrichtung 7 bewegt, so daß insgesamt der Draht 1 gefördert wird.

Beim Abschalten des Stroms wird die Scheibe 15 von der Feder 31 in Pfeilrichtung 8 gedrückt. Der Hebel 16 wird daher nicht mehr gegen den Draht gedrückt. Gleichzeitig wird der Anker 2 über die Feder 6 in Pfeilrichtung 8 zurückgedrückt.

Die gegenüberliegende Seite der Figur 4 kann genauso wie die dargestellte obere Seite ausgebildet sein, so daß insgesamt zwei oder ggf. drei oder vier Klemmhebel 16 zum Einsatz kommen. Es ist aber auch möglich, die untere Seite gemäss Figur 5 auszubilden.

Figur 5 zeigt eine weitere Ausführungsform mit einem Klemmteil 17, das mit mehreren Zähnen 19 versehen ist. Es ist stets nur ein Zahn im Eingriff. Die Zähne sind derart ausgebildet und angeordnet, daß immer nur ein Zahn 19 mit dem Draht 1 in Kontakt steht. Sie sind darüber hinaus so konfiguriert, daß bei dem kleinsten verwendeten Drahtdurchmesser der Zahn zum Eingriff kommt, der am weitesten von dem Bolzen 4 entfernt liegt. Mit steigerndem Drahtdurchmesser wird dann entsprechend ein näher am Bolzen 4 liegender Zahn 19 verwendet.

Diese Ausführungsform hat den besonderen Vorteil, daß mit steigendem Drahtdurchmesser die Anpresskraft des Zahns 19 auf den Draht 1 erhöht wird. Das Drehmoment, das auf das Klemmteil 17 ausgeübt wird, ist konstant, so daß sich mit geringerem Abstand zum Bolzen 4 automatisch eine größere Anpresskraft ergibt. Eine derartige größere Anpresskraft ist bei größeren Drähten in der Regel erforderlich.

Die Figuren 6 bis 8 zeigen jeweils Querschnitte längs der Linie VII-VII in Figur 5 in unterschiedlichen Ausführungsformen.

In Figur 6 ist dargestellt, daß lediglich ein einziges Klemmteil 3 bzw. 17 verwendet wird, das den Draht 1 gegen eine Anlagefläche 20 des Ankers 2 drückt. Diese Anlagefläche ist derart ausgebildet, daß Drähte 1 unterschiedlicher Durchmesser aufgenommen werden können.

Es ist selbstverständlich ebenfalls möglich, nicht nur Drähte, sondern auch Bänder 21 zu fördern; dies ist in Figur 7 dargestellt. In diesem Fall sind bevorzugt mehrere Klemmteile 3a bis 3c, 17a bis 17c im Anker 2 angeordnet. Die Klemmteile sind hierbei lediglich schematisch dargestellt.

In diesem Fall ist die Auflagefläche 20 im wesentlichen eben ausgebildet. Sie muß nicht durchgehend ausgebildet sein, sondern kann mit Vorsprüngen versehen sein, so daß die Kontaktfläche zwischen dem Band 21 und dem Anker 2 verringert wird.

In der Ausführungsform gemäss Figur 8 ist dargestellt, daß diese Klemmteile 3a bis 3c, 17a bis 17c auch über den Umfang des Ankers 2 verteilt sein können. In diesem Fall kann auf eine Anlagefläche verzichtet werden, da der zu fördernde Draht 1 automatisch über die Klemmteile zentriert wird.

In Figur 9 ist dargstellt, daß die Wirkung des jeweiligen Klemmteils nicht zwingend im Innenraum des Ankers 2 erfolgen muß. Hier wird ein Klemmteil 22 verwendet, das über zwei Schenkel 23,24 nach aussen verlängert ist. Diese Verlängerungen 23,24 sind nicht zwingend erforderlich, sondern können, je nach dem Anwendungsfall, auch entfallen. Der Vorteil bei dieser Ausführungsform ist, daß das zu fördernde Element nicht mehr in den Innenraum des Ankers 2 eingeführt werden muß.

Einen Spezialfall eines Linearmotors gemäss Figur 9 zeigt Figur 10. Hier ist an der Verlängerung 24 eine Rolle 25 angebracht. Die Rolle 25 sitzt auf einem elastisch verformbaren Schlauch 26. Der Schlauch 26 steht gegenüber dem Gehäuse 5 fest. Beim Einschalten des Stromes wird nun die Verlängerung 24 in Pfeilrichtung 9 bewegt, so daß die Rolle 25 den Schlauch 26 zusammendrückt. Anschließend erfolgt der Hub des Ankers 2 in Pfeilrichtung 7, so daß das im Schlauch 26 enthaltene Medium in Pfeilrichtung 7 gefördert wird. Beim Abschalten des Stroms hebt die Rolle 25 wieder von dem Schlauch 26 ab, wird in Pfeilrichtung 8 zurückgefördert und dann bei erneutem Einschalten des Stroms wieder angepresst.

In dieser Ausführungsform dient somit der erfindungsgemässe Linearmotor als Pumpe, die für eine hochgenaue Dosierung im chemischen oder pharmazeutischen Bereich eingesetzt werden kann. Ein Kontakt des Mediums 32 mit der Pumpe findet nicht statt. Der Schlauch 26 kann darüber hinaus ohne Schwierigkeiten gewechselt werden, was insbesondere bei medizinischen Anwendungen (Blutuntersuchungen) wesentlich ist.

In der Ausführungsform gemäss Figur 11 wird die Verwendung des erfindungsgemässen Linearmotors zum Antrieb eines umlaufenden Zahnriemens 27 dargestellt. Der Zahnriemen 27 wird über zwei Rollen 28,29 geführt und weist mehrere Zähne 30 auf. Der Hub des Ankers 2 in Pfeilrichtung 7 ist hierbei bevorzugt auf den Abstand zwischen den Zähnen 30 abgestimmt. Somit greift das jeweils verwendete Klemmteil mit seinem Zahn stets in den Zwischenraum zwischen zwei Zähnen 30 ein. Hierdurch wird eine hochgenaue Bewegung des Zahnriemens 27 sichergestellt.

Es ist selbstverständlich nicht zwingend erforderlich, hier einen Zahnriemen zu verwenden, sondern es kann auch ein einfacher Riemen verwendet werden.

In sämtlichen gezeigten Ausführungs- und Anwendungsbeispielen können darüber zwei erfindungsgemässe Linearmotoren gegenläufig miteinander gekoppelt werden. Auf diese Weise kann hochgenauer Hub in beide Richtungen realisiert werden. Da die verwendeten Motoren sehr klein bauen, stellen sich im wesentlichen auch keine Platzprobleme.

Insgesamt ergibt sich ein hochgenauer Linearmotor, der aufgrund seiner Größe, seiner Genauigkeit und seines im wesentlichen geräuschlosen Betriebs problemlos und kostengünstig in einer Vielzahl von Anwendungsfällen einsetzbar ist.

In **Fig. 12** ist ein Mechanismus zur Umkehr der Bewegungsrichtung von Pfeilrichtung 53 in Pfeilrichtung 54 und umgekehrt des bisher beschriebenen Vorschubs dargestellt. Nach der bisher beschriebenen Funktion wird das Stangenteil 52 durch eine spezielle Klemmvorrichtung 3, 16, 17, 22 am Anker bewegt, wobei die Klemmvorrichtung selbst nicht näher dargestellt ist.

Soll nun eine Bewegungsumkehr von Pfeilrichtung 53 in Pfeilrichtung 54 erfolgen, so muß eine Umschaltung von Spule 46 auf Spule 47 erfolgen, wobei der Anker 42 in Pfeilrichtung 54 in die strichliert gezeichnete Position nach Pol 44 bewegt wird. Dieser Anker 42 weist nun einen weiterführenden Stoßteil 51 auf, der das drehbare Rückhaltemittel 48 um das Lagerteil im Schwenkpunkt 50 kippt, und damit die klemmende Rückhaltung des Stangenteiles 52 aus der Position -a- aufhebt, und in der Pfeilrichtung 54 in die gestrichelte Position -b- bringt. Die Zugfeder 49 hält anschließend wieder das Rückhaltemittel 48 in Position -b- fest. Bei einer anschließenden Rückwärtsbewegung des Ankers 42 bleibt das Stangenteil 52 des Rückhaltemittels 48 selbsthemmend gehalten.

Die nachfolgenden Vorwärtsbewegungen des Ankers 42 schlagen nicht mehr mit dem Stoßteil am Rückhaltemittel 48 an, da dieser durch die neue Position -b- nun in einem entsprechenden Abstand distanziert ist. Dafür erfolgt nun in der Rückwärtsbewegung des Ankers 42 eine Verschiebung des Rückhaltemittels 48 unter klemmender Rückhaltung des vorgeschobenen Elementes 52 in die entgegengesetzte Richtung 53 der ursprünglichen Vorschubrichtung 54.

Eine Rückstellung des Rückhaltemittels in seine normale Betriebsposition -a- erfolgt durch erneutes Wechseln in der Spulenbeschaltung von Spule 47 zurück auf Spule 46. Nach diesem erneuten Wechsel ist die Lineareinheit wieder in ihrem ursprünglichen Betriebszustand, und kann in gewohnter Weise wieder die Vorschubbewegung in Pfeilrichtung 53 ausführen.

Eine weitere Ausführungsform eines Mechanismus für die Umkehr der Bewegungsrichtung ist aus der Darstellung in **Fig. 13** zu erkennen. Bei dieser Ausführungsform ist die Zugfeder 49 aus Fig. 12 durch eine Blattfeder 55 ersetzt. Die beiden Betriebsstellungen für das Rückhaltemittel 48 sind wiederum mit -a- und -b- bezeichnet. Der wesentliche Unterschied zur Ausführungsform nach Fig. 12 liegt also in der Federausführung und der entsprechend geänderten Form des Rückhaltemittels 48, welches in seinem Gleitbereich unterhalb der Feder 55 entsprechend abgerundet ausgebildet ist. Der Schwenkpunkt liegt bei dieser Ausführungsform in der Position des Lagers 56.

Diese angeführten Ausführungsformen sind jedoch in keiner Weise von beschränkendem Charakter. Es sind im Gegenteil weitere, nicht hier dargestellte Ausführungsformen, wie z. B. federbelastete Kugeln, magnetische Rastungen etc. einsetzbar.

### Zeichnungs-Legende

- 1: Draht
- 2: Anker
- 3: Klemmteil
- 4: Bolzen
- 5: Gehäuse
- 6: Feder
- 7: Pfeilrichtung
- 8 9 10 11: Polteil (vorne)
- 12: Polteil (hinten)
- 13: Stromspule
- 14: Anschlag
- 15: Scheibe
- 16: Hebel
- 17: Klemmteil
- 18: Kopf
- 19: Zahn
- 20: Anlagefläche
- 21: Band
- 22: Klemmteil
- 23: Schenkel
- 24: Schenkel
- 25: Rolle
- 26: Schlauch
- 27: Zahnriemen
- 28: Rolle
- 29 30: Zahn
- 31: Feder
- 32: Medium
- 33 34 35 36 37 38 39 40 41: Anker
- 42: Anker
- 43: Pol
- 44: Pol
- 45 46: Spule
- 47: Spule
- 48: Klemmteil
- 49: Zugfeder
- 50: Schwenkpunkt (Lagerteil)
- 51: Stoßteil
- 52: Stangenteil
- 53: Pfeil
- 54: Pfeil
- 55: Blattfeder
- 56: Schwenkpunkt

## Patentansprüche

1. Linearmotor zum Fördern eines Elements (1, 21, 27, 32, 52) um einen bestimmten, vorgegebenen Hub unter Zufuhr von elektrischem Strom, mit einem Gehäuse (5) mit einer oder zwei elektrischen Spulen (13; 46, 47), in welchem Gehäuse (5) ein oder zwei Anker (2; 41, 42) verschieblich angeordnet ist/sind, wobei an dem/den Anker/n (2; 41, 42) mindestens ein Klemmteil (3, 16, 17, 22) verschwenkbar angeordnet ist/sind und bei Anlegen von elektrischem Strom an die/eine der Spule/n (13; 46 oder 47) das Klemmteil (3, 16, 17, 22) verschwenkt und sich dadurch an das zu fördernde Element (1, 21, 27, 32, 52) klemmend anlegt und im wesentlichen gleichzeitig der Anker (2; 41 oder 42) bewegt wird, wobei in dem Gehäuse (5) für jeden Anker (2; 41 oder 42) eine Rückstellfeder (6) vorhanden ist, die auf den Anker (2; 41 oder 42) für dessen Rückhub bei stromloser Spule (13; 46 oder 47) wirkt, **dadurch gekennzeichnet, dass** ein Rückhaltemittel vorgesehen ist, das eine Bewegung des geförderten Elements (1, 21, 27, 32, 52) beim Rückhub des Ankers (2; 41 oder 42) unter Einfluss der Rückstellfeder (6) verhindert.

2. Linearmotor nach Anspruch 1, **dadurch gekennzeichnet, daß** das Klemmteil (3, 16, 17, 22) als am Anker (2; 41, 42) schwenkbar angebrachter Hebel ausgebildet ist, der an einem Ende mindestens einen Zahn (19) trägt.

3. Linearmotor nach Anspruch 2, **dadurch gekennzeichnet, daß** das Klemmteil (3, 16, 17, 22) an dem dem Zahn (19) gegenüberliegenden Ende einen verbreiterten Kopf (18) aufweist.

4. Linearmotor nach einem der Ansprüche 1 - 3, **dadurch gekennzeichnet, daß** mehrere Klemmteile (3, 16, 17, 22) vorgesehen sind.

5. Linearmotor nach Anspruch 4, **dadurch gekennzeichnet, daß** die Klemmteile (3, 16, 17, 22) im wesentlichen gleichmäßig über den Umfang des Ankers (2; 41, 42) oder nebeneinander angeordnet sind.

6. Linearmotor nach einem der Ansprüche 1 - 5, **dadurch gekennzeichnet, daß** das Klemmteil (3, 16, 17, 22) mit mehreren Zähnen (19) versehen ist.

7. Linearmotor nach einem der Ansprüche 1 - 6, **dadurch gekennzeichnet, daß** eine Verlängerung (23, 24) mindestens eines Klemmteils (3, 17) nach außen über das Gehäuse (5) hinaus vorgesehen ist.

8. Linearmotor nach Anspruch 7, **dadurch gekennzeichnet, daß** diese Verlängerung (24) mit einer Rolle (25) versehen ist.

9. Linearmotor nach Anspruch 1, **dadurch gekennzeichnet, daß** das Klemmteil in Form eines oder mehrerer Hebel (16) ausgebildet ist, die durch eine zusätzliche Scheibe (15) beaufschlagbar ist/sind, die bei Anlegen des elektrischen Stroms gegenüber dem Anker (2; 41, 42) verschoben wird.

10. Linearmotor nach einem der Ansprüche 1 - 9, **dadurch gekennzeichnet**, daßeine Feder (31) zur Rückstellung der Scheibe (15) vorhanden ist.

11. Linearmotor nach Anspruch 9 oder 10, **dadurch gekennzeichnet, daß** das Rückhaltemittel zur Verhinderung der Bewegung des geförderten Elements (1, 21, 27, 32, 52) beim Rückhub des Ankers (2; 41, 42) unter Einfluss der Rückstellfeder (6), ein mechanisches Relais ist, oder eine gelochte und aufgebogene Scheibe, oder ein um einen Schwenkpunkt (50, 56) in zwei Stellungen (a, b) kippbares Rückhaltemittel (48).

12. Linearmotor nach einem der Ansprüche 1 - 11, **dadurch gekennzeichnet, daß** die Bewegung des Ankers (2; 41, 42) durch magnetischen Fluss der bestromten Spule (13; 46, 47) über ein Polteil (12; 43, 44) erfolgt und das Verschwenken des Klemmteils (3, 17, 22) durch magnetischen Fluss der bestromten Spule (13; 46, 47) über ein Polteil (11) erfolgt oder das Verschwenken des Klemmteils (16) durch eine mechanische Koppelung (14, 15) zum Anker (2; 41, 42) erfolgt.

13. Linearmotor nach einem der Ansprüche 1 - 12, **dadurch gekennzeichnet, daß** zwei Spulen (46, 47) und zwei zugeordnete Anker (41, 42) vorgesehen sind und die Umkehr der Vorschubrichtung des zu fördernden Elements (52) durch eine Umschaltung des elektrischen Stroms der Spule (46) des ersten Ankers (41) auf die Spule (47) des zweiten Ankers (42) oder umgekehrt erfolgt.

14. Linearmotor nach einem der Ansprüche 11 - 13, **dadurch gekennzeichnet, daß** die beiden Betriebsstellungen (a, b) für das gekippte Rückhaltemittel (48) durch eine Zugfeder (49) oder eine Blattfeder (55) fixiert werden.

15. Linearmotor nach einem der Ansprüche 11 - 14, **dadurch gekennzeichnet, daß** das kippbare Rückhaltemittel (48) zwischen den beiden Ankern (41, 42) angeordnet ist.

16. Linearmotor nach einem der Ansprüche 11 - 15, **dadurch gekennzeichnet, daß** die beiden Anker (41, 42) je ein sich auf das Rückhaltemittel (48) hin erstreckendes Stoßteil (51) haben, mit dem das Rückhaltemittel (48) bei Bestromung der jeweiligen Spule (46, 47) des Ankers (41 oder 42) in eine der beiden Betriebsstellungen (a oder b) zur Umkehr der Vorschubrichtung des zu fördernden Elements (52) verschwenkt werden kann, wobei durch das verkippte Rückhaltemittel (48) eine Bewegungshemmung des zu fördernden Elements (52) in der durch die Feder (6) bewirkten Bewegungsrichtung des Rückhubs des Ankers (41 oder 42) erzielt wird.

## Claims

1. A linear motor for conveying an element (1, 21, 27, 32, 52) by a defined, predetermined travel by the supply of electrical current, comprising a housing (5) having one or two electrical coils (13; 46, 47), in which housing (5) one or two armatures (2; 41, 42) is/are displaceably disposed, wherein at least one clamping part (3, 16, 17, 22) is/are swivel-mounted on the armature/s (2; 41, 42) and when a current is applied to the/one of the coil(s) (13; 46 or 47) the clamping part (3, 16, 17, 22) swivels and thereby becomes seated against the element (1, 21, 27, 32, 52) to be conveyed and clamps the latter, and the armature (2; 41 or 42) is moved substantially simultaneously, wherein a pull-back spring (6) is present in the housing (5) for each armature (2; 41 or 42) and acts on the armature (2; 41 or 42) for the return travel thereof when no current flows through the coil (13; 46 or 47), **characterised in that** a retaining means is provided which prevents a movement of the conveyed element (1, 21, 27, 32, 52) during the return travel of the armature (2; 41 or 42) under the action of the pull-back spring (6).

2. A linear motor according to claim 1, **characterised in that** the clamping part (3, 16, 17, 22) is formed as a lever which is swivel-mounted on the armature (2; 41, 42) and which bears at least one tooth (19) at one end.

3. A linear motor according to claim 2, **characterised in that** the clamping part (3, 16, 17, 22) has an enlarged head (18) at its opposite end to the tooth (19).

4. A linear motor according to any one of claims 1 - 3, **characterised in that** a plurality of clamping parts (3, 16, 17, 22) is provided.

5. A linear motor according to claim 4, **characterised in that** the clamping parts (3, 16, 17, 22) are disposed substantially uniformly over the periphery of the armature (2; 41, 42) or side by side.

6. A linear motor according to any one of claims 1 - 5, **characterised in that** the clamping part (3, 16, 17, 22) is provided with a plurality of teeth (19).

7. A linear motor according to any one of claims 1 - 6, **characterised in that** an extension (23, 24) of at least one clamping part (3, 17) is provided, which extension protrudes externally beyond the housing (5).

8. A linear motor according to claim 7, **characterised in that** said extension (24) is provided with a roller (25).

9. A linear motor according to claim 1, **characterised in that** the clamping part is designed in the form of one or more levers (16) which can be acted upon by an additional disc (15) which is displaced in relation to the armature (2; 41, 42) when electrical current is applied.

10. A linear motor according to any one of claims 1 - 9, **characterised in that** a spring (31) is present for the return movement of the disc (15).

11. A linear motor according to claim 9 or 10, **characterised in that** in order to prevent the movement of the conveyed element (1, 21, 27, 32, 52) on the return travel of the armature (2; 41, 42) under the action of the pull-back spring (6), the retaining means is a mechanical relay, or is a perforated, bent-up disc, or is a retaining means (48) which can be tilted about a pivot point (50, 56) into two positions (a, b).

12. A linear motor according to any one of claims 1 - 11, **characterised in that** movement of the armature (2; 41, 42) is effected by magnetic flux from the coil (13; 46, 47) through which current flows, via a pole piece (12; 43, 44), and swivelling of the clamping part (3, 17, 22) is effected by magnetic flux from the coil (13; 46, 47) through which current flows, via a pole piece (11), or swivelling of the clamping part (16) is effected by a mechanical coupling (14, 15) to the armature (2; 41, 42).

13. A linear motor according to any one of claims 1 - 12, **characterised in that** two coils (46, 47) and two associated armatures (41, 42) are provided and reversal of the direction of advance of the element (52) to be conveyed is effected by switching over the electrical current of the coil (46) of the first armature (41) to the coil (47) of the second armature (42) or vice versa.

14. A linear motor according to any one of claims 11 - 13, **characterised in that** the two operating positions (a, b) for the tilted retaining means (48) are fixed by a tension spring (49) or by a leaf spring (55).

15. A linear motor according to any one of claims 11 - 14, **characterised in that** the tiltable retaining means (48) is disposed between the two armatures (41, 42).

16. A linear motor according to any one of claims 11 - 15, **characterised in that** the two armatures (41, 42) each have an impact part (51) which extends on to the retaining means (48) and with which the retaining means (48) can be swivelled into one of the two operating positions (a or b) for reversing the direction of advance of the element (52) to be conveyed when current flows through the corresponding coil (46, 47) of the armature (41 or 42), wherein the element (52) to be conveyed is prevented by the tilted retaining means (48) from moving in the direction of movement of the return travel of the armature (41 or 42), which is caused by the spring (6).

## Revendications

1. Moteur linéaire pour convoyer un élément (1, 21, 27, 32, 52) sur une course déterminée et prédéterminée, par amenée de courant électrique, comportant un boîtier (5) avec une ou deux bobines électriques (13 ; 46, 47), boîtier (5) dans lequel un ou deux induits (2 ; 41, 42) sont montés à déplacement, au moins une pièce de serrage (3, 16, 17, 22) étant montée pivotante sur le ou les induit(s) (2 ; 41, 42) et, lorsqu'on applique du courant électrique à la ou l'une des bobines (13 ; 46 ou 47), la pièce de serrage (3, 16, 17, 22) pivote et s'applique par conséquent par serrage sur l'élément (1, 21, 27, 32, 52) à convoyer et, sensiblement simultanément, l'induit (2 ; 41 ou 42) est déplacé, un ressort de rappel (6) se trouvant dans le boîtier (5) pour chaque induit (2 ; 41 ou 42), et agissant sur l'induit (2 ; 41 ou 42) pour sa course de retour lorsque la bobine (13 ; 46 ou 47) est sans courant, **caractérisé en ce qu'**il est prévu un moyen de retenue qui empêche un mouvement de l'élément (1, 21, 27, 32, 52) convoyé lors de la course de retour de l'induit (2 ; 41 ou 42) sous l'influence du ressort de rappel (6).

2. Moteur linéaire selon la revendication 1, **caractérisé en ce que** la pièce de serrage (3, 16, 17, 22) est réalisée sous forme de levier monté pivotant sur l'induit (2 ; 41, 42) et qui porte au moins une dent (19) à une extrémité.

3. Moteur linéaire selon la revendication 2, **caractérise en ce que** la pièce de serrage (3, 16, 17, 22) présente, à l'extrémité opposée à la dent (19), une tête (18) élargie.

4. Moteur linéaire selon l'une des revendications 1 à 3, **caractérisé en ce qu'**il est prévu plusieurs pièces de serrage (3, 16, 17, 22).

5. Moteur linéaire selon la revendication 4, **caractérisé en ce que** les pièces de serrage (3, 16, 17, 22) sont agencées de manière sensiblement régulière sur la périphérie de l'induit (2 ; 41, 42) ou les unes à côté des autres.

6. Moteur linéaire selon l'une des revendications 1 à 5, **caractérisé en ce que** la pièce de serrage (3, 16, 17, 22) est pourvue de plusieurs dents (19).

7. Moteur linéaire selon l'une des revendications 1 à 6, **caractérisé en ce qu'**il est prévu un prolongement (23, 24) d'au moins une pièce de serrage (3, 17) vers l'extérieur au-delà du boîtier (5).

8. Moteur linéaire selon la revendication 7, **caractérisé en ce que** ce prolongement (24) est pourvu d'un galet (25).

9. Moteur linéaire selon la revendication 1, **caractérisé en ce que** la pièce de serrage est réalisée sous la forme d'un ou de plusieurs leviers (16) qui peuvent être sollicités par un disque (15) additionnel qui est déplacé par rapport à l'induit (2 ; 41, 42) lorsqu'on applique le courant électrique.

10. Moteur linéaire selon l'une des revendications 1 à 9, **caractérisé en ce qu'**il est prévu un ressort (31) de rappel du disque (15).

11. Moteur linéaire selon la revendication 9 ou 10, **caractérisé en ce que** le moyen de retenue destiné à empêcher le mouvement de l'élément (1, 21, 27, 32, 52) convoyé lors de la course de retour de l'induit (2 ; 41, 42) sous l'influence du ressort de rappel (6) est un relais mécanique ou un disque perforé et cambré ou un moyen de retenue (48) qui peut basculer dans deux positions (a, b) autour d'un point de pivotement (50, 56).

12. Moteur linéaire selon l'une des revendications 1 à 11, **caractérisé en ce que** le mouvement de l'induit (2 ; 41, 42) est produit via une partie polaire (12 ; 43, 44), par flux magnétique de la bobine (13 ; 46, 47) alimentée en courant, et le pivotement de la pièce de serrage (3, 17, 22) est produit via une partie polaire (11) par flux magnétique de la bobine (13 ; 46, 47) alimentée en courant ou bien le pivotement de la pièce de serrage (16) est produit par couplage mécanique (14, 15) à l'induit (2 ; 41,42).

13. Moteur linéaire selon l'une des revendications 1 à 12, **caractérisé en ce qu'**il est prévu deux bobines (46, 47) et deux induits (41, 42) associés et **en ce que** l'inversion de la direction d'avancement de l'élément (52) à convoyer est produite par une commutation du courant électrique de la bobine (46) du premier induit (41) vers la bobine (47) du deuxième induit (42) ou inversement.

14. Moteur linéaire selon l'une des revendications 11 à 13, **caractérisé en ce que** les deux positions de fonctionnement (a, b) pour le moyen de retenue (48) basculé sont fixées par un ressort de traction (49) ou par un ressort à lame (55).

15. Moteur linéaire selon l'une des revendications 11 à 14, **caractérisé en ce que** le moyen de retenue (48) basculant est agencé entre les deux induits (41, 42).

16. Moteur linéaire selon l'une des revendications 11 à 15, **caractérisé en ce que** les deux induits (41, 42) ont chacun un poussoir (51) s'étendant vers le moyen de retenue (48), par lequel lorsque la bobine respective (46, 47) de l'induit (41 ou 42) est alimentée en courant, le moyen de retenue (48) peut être pivoté jusque dans une des deux positions de fonctionnement (a ou b) pour inverser la direction d'avancement de l'élément (52) à convoyer, de sorte que par le moyen de retenue (48) basculé, on empêche un mouvement de l'élément (52) à convoyer dans la direction du déplacement provoqué par le ressort (6), de la course de retour de l'induit (41 ou 42).
